# EUROPÄISCHE PATENTSCHRIFT

(11) **EP 1 583 438 B1**
(45) Veröffentlichungstag und Bekanntmachung des Hinweises auf die Patenterteilung: **09.03.2016**
(21) Anmeldenummer: 03770973.0
(22) Anmeldetag: 11.10.2003
(51) Int. Cl.: A44B 18/00

(54) **HAFTVERSCHLUSSTEIL MIT SCHALTKREIS**
ADHESIVE CLOSING DEVICE PROVIDED WITH A SWITCHING CIRCUIT
PIECE DE FERMETURE PAR ADHESION DOTEE D'UN CIRCUIT DE COMMUTATION

(30) Priorität: 13.01.2003 DE 10301424
(43) Veröffentlichungstag der Anmeldung: 12.10.2005
(73) Patentinhaber: Gottlieb Binder GmbH & Co. KG, 71088 Holzgerlingen (DE)
(72) Erfinder: TUMA, Jan, 71083 Herrenberg (DE)
(74) Vertreter: Crazzolara, Helmut
(86) Internationale Anmeldenummer: PCT/EP2003/011283
(87) Internationale Veröffentlichungsnummer: WO 2004/062415

(56) Entgegenhaltungen:
- DE-A- 19 646 318
- US-A- 5 457 610
- US-A- 5 774 341
- US-B1- 6 598 274

## Beschreibung

Die Erfindung betrifft ein Haftverschlußteil gemäß dem Oberbegriff des Anspruchs 1.

Haftverschlußteile sind beispielsweise aus der DIE 196 46 318 A1 bekannt. Ein in der Regel aus zwei miteinander in Wirkverbindung bringbaren Haftverschlußteilen gebildeter Haftverschluß wird häufig bei textilen oder anderen Bekleidungsstücken eingesetzt und ist auch unter der Bezeichnung Kletten-Verschluß bekannt. Weitere Anwendungsgebiete sind beispielsweise die Montagetechnik, etwa für das Befestigen von Elementen der Innenverkleidung in der Fahrzeugtechnik, oder allgemein das Herstellen einer lösbaren Befestigung.

Die US 5,774,341 zeigt ein gattungsgemäßer Haftverschlußteil mit einem geweben Träger, in den metallische Filamentfäden eingewoben sind. Zum Zwecke der elektrischen Durchkontaktierung des Trägers von der einen Seite nach der anderen Seite ragen die metallischen Filamentfäden zu beiden Seiten des Trägers heraus. Auf einer Seite sind die durch die metallischen Filamentfäden gebildeten Schlaufen zu Haken aufgeschnitten und bilden hakenförmige Haftverschlußelemente. Auf der anderen Seite sind auf die aus der Oberfläche des Trägers herausragenden Abschnitte der metallischen Filamentfäden Metallflächen aufgebracht, die über die hakenförmigen Haftverschlußelemente elektrisch kontaktiert werden können.

Die US 5,457,610 zeigt ein Substrat, das teilweise metallisiert ist, um elektrische Anschlußpunkte zu bilden. Auf die Metallisierung sind Haftverschlußelemente aufgebracht, um elektrische Komponenten mechanisch fixieren zu können.

Die US 6,598,274 zeigt ein Haftverschlußteil, dessen Hakenelemente aus einer Formgedächtnislegierung gebildet sind. Durch einen von außen eingeprägten elektrischen Strom durch die hakenförmigen Haftverschlußelemente ändern diese ihre Form, insbesondere nehmen diese eine nicht verhakende Form ein.

Der Erfindung liegt die Aufgabe zugrunde, die Funktionalität von Haftverschlußteilen und Haftverschlüssen zu erhöhen.

Diese Aufgabe ist durch das im Anspruch 1 bestimmte Haftverschlußteil gelöst. Besondere Ausführungsarten der Erfindung sind in den Unteransprüchen bestimmt.

Die Haftverschlußelemente sind aus einem Kunststoff hergestellt. Vorzugsweise ist auch der Träger aus, einem Kunststoff hergestellt. Beispielsweise ist der Kunststoff thermoplastisch formbar und für die Herstellung der Haftverschlußelemente wird ein Verfahren gemäß der DE 196 46 318 A1 angewendet. Alternativ zu einem Thermoplast kann auch ein Duroplast, Polymer-Kunststoff, Acrylat-Kunststoff oder ein sonstiger geeigneter Kunststoff verwendet werden. Vorzugsweise sind die Haftverschlußelemente einstückig mit dem Träger ausgebildet. Alternativ hierzu können die Haftverschlußelemente auch hergestellt sein, wie in der DE 101 06 705 C1 beschrieben, insbesondere mit einer Auftragvorrichtung, durch welche die Haftverschlußelemente in aufeinander folgend abgegebenen Tröpfchen aufgebaut werden.

In einer besonderen Ausführungsart der Erfindung ist das elektrische und/oder elektronische Bauelement an, auf und/oder in dem flächigen Träger angeordnet. Soweit das Bauelement an einer Oberfläche des Trägers angeordnet ist, kann dies in einem Bereich erfolgen, der frei von Haftverschlußelementen ist. Insbesondere können die Haftverschlußelemente nur auf einer Seite des Trägers angeordnet sein und das Bauelement auf der gegenüberliegenden Seite des Trägers angeordnet sein. In Abhängigkeit des jeweiligen Anwendungsfalles kann das Bauelement auch zwischen oder auf den Haftverschlußelementen angeordnet sein.

Soweit das Bauelement in den flächigen Träger integriert ist, kann dies hybrid oder sogar monolithisch erfolgen, insbesondere kann der Träger beziehungsweise dessen Werkstoff selbst eine elektrische und/oder elektronische Funktionalität aufweisen. So kann beispielsweise bei der Verwendung eines entsprechenden Kunststoffes für den Träger eine gegebenenfalls lokal begrenzte elektrische Leitfähigkeit für die Bereitstellung von Leiterbahnen vorgesehen sein. Alternativ oder ergänzend kann der Träger auch, mindestens lokal begrenzt, halbleitende Eigenschaften aufweisen, so daß eine schaltungstechnische Intelligenz in den flächigen Träger integrierbar ist.

In einer bevorzugten Ausführungsform ist das Bauelement in Dick- oder Dünnschichttechnik auf den flächigen Träger aufgebracht. So können beispielsweise elektrische Leiterbahnen durch strukturiertes oder unstrukturiertes Beschichten, beispielsweise Bedrucken, Abscheiden oder Bedampfen, auf dem Träger vorgesehen sein. Aus der Verpackungstechnik sind beispielsweise aluminisierte Verpackungsfolien bekannt, wobei die Aluminiumbeschichtung bei den Verpackungsfolien zu einem ganz anderen Zweck vorgesehen ist, nämlich als Diffusion Barriere. Bei Verwendung entsprechender Druck- bzw. Beschichtungstechnologien können mindestens bereichsweise strukturierte Aluminiumbahnen, oder aus einem sonstigen elektrisch leitfähigen Werkstoff bestehende Leiterbahnen, verhältnismäßig einfach auf dem Träger bereitgestellt werden.

Auf diese Weise können auch elektrische Sensoren bereitgestellt werden, die beispielsweise die Anwendung von Kraft auf das Haftverschlußteil signalisieren. Dadurch kann ein Haftverschlußteil, das zum Beispiel zum Befestigen eines Bezugstoffes für einen Fahrzeugsitz eingesetzt wird, gleichzeitig elektrisch signalisieren, ob eine Person auf dem Fahrzeugsitz Platz genommen hat oder nicht und dementsprechend können die Sicherheitseinrichtungen wie Gurtstraffer oder Airbags des Fahrzeuges gesteuert werden.

Über derartige einfache und im wesentlichen durch Leiterbahnen gebildete elektrische Sensoren hinaus besteht die Möglichkeit, nahezu beliebig komplexe Sensoren, Aktuatoren und Datenverarbeitungselektronik auf dem Träger zu realisieren. Hierzu können beispielsweise elektronische Sensoren und/oder integrierte Halbleiterbauelemente an oder in dem Träger vorgesehen sein. Mindestens ein Teil der elektrischen und/oder elektronischen Bauelemente kann auch auf einem weiteren Träger aufgebracht sein, der an den flächigen Träger des Haftverschlußelements laminiert ist bzw. mit dem flächigen Träger verbunden ist.

Beispielsweise können durch das erfindungsgemäße Haftverschlußteil sogenannte Smart Labels realisiert werden, die als intelligente Etiketten aufgrund der mechanischen Funktionalität des Haftverschlußteils einfach und beliebig oft wieder ablösbar an Bekleidungsstücken, Gegenständen oder dergleichen anbringbar sind.

Das integrierte Halbleiterbauelement weist einen elektronischen Datenspeicher auf. Dabei kann es sich um einen Nur-Lese-Speicher (ROM) oder auch um einen programmierbaren Nur-Lese-Speicher (PROM) handeln. Vorteilhaft sind insbesondere löschbare pogrammierbare Nur-Lese-Speicher (EPROM) oder sogar elektronisch löschbare programmierbare Nur-Lese-Speicher

(EEPROM). In den Datenspeicher können beispielsweise Identifikations- oder Autorisierungsdaten eingespeichert werden. So kann beispielsweise die Zugangsberechtigung zu sicherheitstechnisch relevanten Räumen, Fahrzeugen, Funktionen oder dergleichen in einem solchen Datenspeicher abgelegt sein.

Alternativ oder ergänzend können biometrische Merkmale von Lebewesen, insbesondere Personen, abgespeichert sein, die zur Erfassung und Speicherung charakteristischer und individueller Merkmale dienen. Ein derartiges Haftverschlußteil kann beispielsweise einfach und lösbar an einem Bekleidungsstück der entsprechend autorisierten Person angebracht werden, die mit Hilfe dieses Haftverschlußteils über entsprechende Zugangsberechtigungen verfügt.

Die in dem Datenspeicher gespeicherten Daten können kontaktlos ausgelesen werden. Vorzugsweise bildet das Haftverschlußteil eine Art Transponder, der auf eine entsprechende elektronische Anfrage jedenfalls einen Teil der gespeicherten Daten aussendet. Die zugehörige Lesestation kann stationär oder portabel sein.

Die für die Informationsübertragung zwischen dem Haftverschlußteil und der Lesestation erforderliche Energie kann durch ein elektromagnetisches Feld kontaktlos in den Schaltkreis im Haftverschlußteil eingekoppelt werden. Der Schaltkreis weist hierzu mindestens eine Empfangsspule auf, die beispielsweise auch durch eine entsprechend strukturierte Leiterbahn gebildet sein kann.

Alternativ oder ergänzend kann der Schaltkreis einen Energiespeicher aufweisen, insbesondere einen elektrochemischen Energiespeicher in Form einer Batterie oder eines aufladbaren Akkumulators. Alternativ oder ergänzend können auch kapazitive oder sonstige Energiespeicher eingesetzt werden. Vorzugsweise ist auch der Energiespeicher in Dünn- oder Dickschichttechnik ausgeführt, so daß das Haftverschlußteil insgesamt eine geringe Dicke aufweist.

In den Datenspeicher sind auch kontaktlos Daten einspeicherbar, so daß nicht nur Informationen aus dem Speicher ausgelesen werden können, sondern auch neue und gegebenenfalls aktualisierte Informationen in den Speicher geschrieben werden können. Auch diese Schreibvorgänge erfolgen kontaktlos und erfordern ebenso wie der Lesevorgang nicht einmal einen direkten Sichtkontakt zwischen Haftverschlußteil und Lesegerät. Die erreichbaren Kommunikationsreichweiten betragen bei entsprechenden Systemen, die aus anderen Anwendungsgebieten bekannt sind, bis zu einem Meter oder mehr. Die Reichweite ist im wesentlichen durch die Leistung des Senders und/oder durch die Größe der Antenne des Schreib-/Lesegerätes bestimmt. Beim Einsatz eines in das Haftverschlußteil integrierten Energiespeichers lassen sich grundsätzlich größere Reichweiten erzielen.

Die Anwendungsgebiete derartiger intelligenter Haftverschlußteile sind sehr weit gefächert, insbesondere lassen sich damit auch Anwendungen realisieren, für die bisher keine Haftverschlußteile eingesetzt wurden. Die mechanische Funktionalität des Haftverschlußteils erlaubt dabei ein einfaches und wiederholbares Anbringen und Ablösen der elektronischen Intelligenz an Personen bzw. deren Kleidungsstücken oder an Gegenständen. Nachdem die Informationsübertragung keinen Sichtkontakt erfordert, können die Haftverschlußteile auch verdeckt angeordnet sein, beispielsweise auf der Innenseite eines Kleidungsstücks oder auf der nicht sichtbaren Seite eines Gegenstandes.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt einen Querschnitt durch einen Haftverschluß mit einem erfindungsgemäßen Haftverschlußteil,
- Fig. 2: zeigt ein zweites Ausführungsbeispiel der Erfindung,
- Fig. 3: zeigt ein drittes Ausführungsbeispiel der Erfindung, und
- Fig. 4: zeigt ein viertes Ausführungsbeispiel der Erfindung.

Die Fig. 1 zeigt einen Querschnitt durch einen Haftverschluß mit einem erfindungsgemäßen Haftverschlußteil 1. Dieses weist eine Vielzahl von in Reihen und Spalten regelmäßig angeordneten Haftverschlußelementen 2 auf, die einstückig mit dem flächigen Träger 3 aus einem thermoplastischen formbaren Kunststoff gebildet sind und von einer Fläche 4 des Trägers 3 schräg und vorzugsweise im rechten Winkel abstehen. Auf der den Haftverschlußelementen 2 gegenüberliegenden Fläche weist das Haftverschlußteil 1 einen Schaltkreis 5 auf, der im dargestellten Ausführungsbeispiel sowohl ein elektrisches Bauelement in Form einer Leiterbahn 6 aufweist, als auch ein elektronisches Bauelement in Form eines integrierten Halbleiterbauelements 7 aufweist.

Die Leiterbahnen 6 sind durch eine strukturierte Aluminiumbeschichtung auf der den Haftverschlußelementen 2 abgewandten Seite des Trägers 3 gebildet. Die Verbindung mit den Anschlußelektroden des Halbleiterbauelements 7 erfolgt über Anschlußhügel 8, sogenannte bumps. Die Funktion und die Komplexität des Halbleiterbauelements 7 ist an den jeweiligen Anwendungsfall angepaßt. So kann das Halbleiterbauelement 7 beispielsweise im wesentlichen aus einem Temperatursensor bestehen, ggf. noch mit einer Speichereinrichtung zum regelmäßigen oder Ereignisbedingten Abspeichern der ermittelten Temperaturwerte, beispielsweise beim Über- oder Unterschreiten eines vorgegebenen Temperaturwertes. Hierzu weist das Halbleiterbauelement 7 in einem Teilbereich einen Datenspeicher 17 auf, aus dem kontaktlos Daten ausgelesen werden können und ebenfalls kontaktlos Daten eingespeichert werden können. Diese Daten können über die Leiterbahnen 6 nach außerhalb des Haftverschlußteils 1 geführt werden. In einem anderen Anwendungsfall kann das Halbleiterbauelement 7 beispielsweise einen kompletten Transponder beinhalten, welcher kontaktlos mit einem entsprechenden Schreib-/Lesegerät Identifikationsdaten kommuniziert.

Das erfindungsgemäß ausgerüstete Haftverschlußteil 1 kann mittels der Haftverschlußelemente 2 mechanisch fest, aber lösbar, mit einem hinsichtlich seiner mechanischen Funktionalität im wesentlich identisch ausgebildeten weiteren Haftverschlußteil 9 durch Eingriff der miteinander korrespondierenden Haftverschlußelemente 2, 10 in Verbindung gebracht werden. Das weitere Haftverschlußteil 9 kann an ein textiles oder sonstiges Bekleidungsteil 11 angenäht, aufgeklebt oder auf sonstige Weise fest und in der Regel unlösbar aufgebracht sein. Mithin kann das erfindungsgemäß ausgerüstete Haftverschlußteil 1 lösbar an dem Bekleidungsstück 11 festgelegt werden. Das erfindungsgemäß ausgerüstete Haftverschlußteil 1 kombiniert somit die mechanischen Befestigungsmöglichkeiten konventioneller Haftverschlüsse mit der mehr oder weniger komplexen Steuerfunktion elektrischer und/oder elektronischer Bauelemente und kann somit als smart fastener oder intelligenter Haftverschluß bezeichnet werden.

Die Figur 2 zeigt ein zweites Ausführungsbeispiel der Erfindung. Das Haftverschlußteil 101 weist ebenfalls einen thermoplastisch verformbaren Träger 103 auf, in den das Halbleiterbauelement 107 integriert ist. Diese Integration kann in hybrider Form, beispielsweise durch Einsetzen eines Halbleiterbauelements 107 in eine entsprechend vorgesehene oder eingedrückte Aussparung in den Träger 103 ausgeführt sein. In Abhängigkeit von den Möglichkeiten und den Eigenschaften des Trägers 103 bzw. des dazugehörigen Werkstoffes, kann die Steuerintelligenz auch monolithisch in dem Werkstoff des Trägers 103 realisiert werden, beispielsweise durch gezieltes Beeinflussen von gegebenenfalls lokal begrenzten halbleitenden Bereichen in dem Träger 103. Das Kontaktieren des monolithisch oder hybrid integrierten elektronischen Bauelements 107 erfolgt wiederum durch Leiterbahnen 106, die im vorliegenden Fall durch strukturiertes Beschichten der entsprechenden Oberfläche des Trägers 103 hergestellt sind.

Die Figur 3 zeigt ein drittes Ausführungsbeispiel der Erfindung. Dabei ist das elektronische Bauelement 207 auf einem weiteren Träger 212 aufgebracht, der mittels einer Klebstoffschicht 213 an den flächigen Träger 203 des Haftverschlußelements 201 laminiert ist.

Die Figur 4 zeigt ein viertes Ausführungsbeispiel der Erfindung. Das in der Bildmitte angeordnete erfindungsgemäße Haftverschlußteil 301 ist auf seiner den Haftverschlußelementen 302 abgewandten Fläche, an welcher der Schaltkreis 305 angeordnet ist, fest und unlösbar an einem textilen Stoffbezug 314 festgelegt, der beispielsweise für die Abdeckung einer Polsterung eines Fahrzeugsitzes verwendet werden kann. Auf der den Haftverschlußelementen 302 abgewandten Fläche weist das Haftverschlußteil 301 aneinander anstoßende Leiterbahnen 306a, 306b auf. Das Haftverschlußteil 301 ist mittels der Haftverschlußelemente 302 und zusammen mit dem textilen Stoffbezug 314 lösbar an einem Polsterteil 315 festlegbar, daß hierzu ein entsprechendes weiteres Haftverschlußteil 309 aufweist.

Im Falle der Einwirkung einer Kraft F in Richtung des Pfeils 316, beispielsweise durch Platz nehmen einer Person auf dem Fahrzeugsitz, kommt es zu einem mehr oder weniger starken Durchbiegen des Polterteils 315 und damit auch des Haftverschlußteils 301 und insbesondere zu einer Veränderung des Abstandes bzw. der Stoßstelle zwischen den Leiterbahnen 306a, 306b. Damit einher geht eine Veränderung des elektrischen Übergangswiderstandes, der unmittelbar oder mittelbar über das in den Träger 303 integrierte elektronische Bauelement 307 nach außerhalb des Haftverschlußteils 301 kommuniziert werden kann. Das elektronische Bauelement 307 ist dabei nur als Option für eine kontaktlose Kommunikation und/oder als Option zur Implementierung weiterer Steuerintelligenz oder weiterer Sensoren vorgesehen. Insbesondere können Sensorfunktionen auch ohne das elektronische Halbleiterbauelement 307 in dem Haftverschlußteil 301 vorgesehen sein, beispielsweise auch Druck- oder Feuchtigkeitssensoren, durch entsprechende kammartige Anordnungen von Leiterbahnen realisiert werden.

Unmittelbar neben dem Halbleiterbauelement 307 oder ggf. auch davon räumlich beabstandet, aber elektrisch mit diesem verbunden, weist das Haftverschlußteil 301 einen Energiespeicher 318 in Dünn- oder Dickschichttechnik auf, vorzugsweise eine elektrochemischen Energiespeicher 318 in Form einer Batterie oder eines wiederaufladbaren Akkumulators.

Die Leiterbahnen können durch strukturiertes oder unstrukturiertes Aufbringen von Metallschichten realisiert werden, wobei im Falle eines unstrukturierten Aufbringens, wie beispielsweise einem Bedampfen oder Abscheiden aus der Gasphase, eine anschließende Strukturierung mechanisch, chemisch oder auf sonstige Weise erfolgen kann. Alle für das erfindungsgemäße Haftverschlußteil 1, 101, 201, 301 verwendeten Werkstoffe, insbesondere die verwendeten Kunststoffe, sind vorzugsweise recyclingfähig und/oder biologisch abbaubar.

## Patentansprüche

1. Haftverschlußteil (1, 101, 201, 301) mit einer Vielzahl von Haftverschlußelementen (2) wie beispielsweise Haken, Pilzköpfe oder Schlaufen, wobei das Haftverschlußteil (1, 107, 201, 301) einen flächigen Träger (3, 103, 203, 303) aufweist und die Haftverschlußelemente (2) von mindestens einer Fläche (4) des Trägers (3, 103, 203, 303) abstehen, und wobei das Haftverschlußteil (1, 101, 201, 301) einen Schaltkreis (5, 305) aufweist, der ein integriertes Halbleiterbauelement (7, 107, 207, 307) aufweist, **dadurch gekennzeichnet, daß** die Haftverschlußelemente (2) aus einem Kunststoff bestehen, daß das integrierte Halbleiterbauelement (7, 107, 207, 307) einen elektronischen Datenspeicher (17) aufweist, und daß die in dem Datenspeicher (17) gespeicherten Daten kontaktlos auslesbar sind und/oder in den Datenspeicher (17) kontaktlos Daten einspeicherbar sind.

2. Haftverschlußteil (1, 101, 201, 301) nach Anspruch 1, **dadurch gekennzeichnet, daß** das elektrische und/oder elektronische Bauelement (6, 106; 7, 107, 207, 307) an, auf und/oder in dem flächigen Träger (3, 103, 203, 303) angeordnet ist.

3. Haftverschlußteil (1, 101, 201, 301) nach Anspruch 1 oder 2, **dadurch gekennzeichnet, daß** das elektrische und/oder elektronische Bauelement (6, 106; 7, 107, 207, 307) in den flächigen Träger (3, 103, 203, 303) integriert ist.

4. Haftverschlußteil (1, 101, 201, 301) nach einem der Ansprüche 1 bis 3, **dadurch gekennzeichnet, daß** das elektrische und/oder elektronische Bauelement (6, 106; 7, 107, 207, 307) in Dick-oder Dünnschichttechnik auf den flächigen Träger (3, 103, 203, 303) aufgebracht ist.

5. Haftverschlußteil (201) nach einem der Ansprüche 1 bis 4, **dadurch gekennzeichnet, daß** das elektrische und/oder elektronischen Bauelement (6, 106; 7, 107, 207, 307) auf einem weiteren Träger (212) aufgebracht ist, der an den flächigen Träger (3, 103, 203, 303) des Haftverschlußteils (1, 101, 201, 301) laminiert ist.

6. Haftverschlußteil (1, 101, 201, 301) nach einem der Ansprüche 1 bis 5, **dadurch gekennzeichnet, daß** der Schaltkreis (5, 305) elektrische Leiterbahnen (6, 106) aufweist.

7. Haftverschlußteil (1, 101, 201, 301) nach einem der Ansprüche 1 bis 6, **dadurch gekennzeichnet, daß** der Schaltkreis (5, 305) elektrische und/oder elektronische Sensoren (306a, 306b) aufweist.

8. Haftverschlußteil (1, 101, 201, 301) nach einem der Ansprüche 1 bis 7, **dadurch gekennzeichnet, daß** die elektrische Energie für den Betrieb des Schaltkreises (5, 305) durch ein elektromagnetisches Feld kontaktlos in den Schaltkreis (5, 305) einkoppelbar ist, der hierzu mindestens eine Empfangsspule aufweist.

9. Haftverschlußteil (1, 101, 201, 301) nach einem der Ansprüche 1 bis 8, **dadurch gekennzeichnet, daß** der Schaltkreis (5, 305) einen Energiespeicher (318), insbesondere einen elektrochemischen Energiespeicher (318), in Dünn- oder Dickschichttechnik aufweist.

10. Haftverschlußteil (1, 101, 201, 301) nach einem der Ansprüche 1 bis 9, **dadurch gekennzeichnet, daß** der Träger (3, 103, 203, 303) und/oder die Haftverschlußelemente (2) aus einem Duroplast, Thermoplast, Polymer-Kunststoff oder ein Acrylat-Kunststoff hergestellt ist.

## Claims

1. An adhesive closure part (1, 101, 201, 301) with a plurality of adhesive closure elements (2) such as for example hooks, mushrooms or loops, the adhesive closure part (1, 101, 201, 301) having a flat carrier (3, 103, 203, 303) and the adhesive closure elements (2) projecting from at least one surface (4) of the carrier (3, 103, 203, 303), and the adhesive closure part (1, 101, 201, 301) having a circuit (5, 305) that has an integrated semiconductor component (7, 107, 207, 307), **characterised in that** the adhesive closure elements (2) are made of a plastic, that the integrated semiconductor component (7, 107, 207, 307) has an electronic data memory (17) and that the data stored in the data memory (17) can be read out without contact and/or can be stored in the data memory (17) without contact.

2. The adhesive closure part (1, 101, 201, 301) according to Claim 1, **characterised in that** the electrical and/or electronic component (6, 106; 7, 107, 207, 307) is located at, on and/or in the flat carrier (3, 103, 203, 303).

3. The adhesive closure part (1, 101, 201, 301) according to Claim 1 or 2, **characterised in that** the electrical and/or electronic component (6, 106; 7, 107, 207, 307) is integrated into the flat carrier (3, 103, 203, 303).

4. The adhesive closure part (1, 101, 201, 301) according to any of Claims 1 to 3, **characterised in that** the electrical and/or electronic component (6, 106; 7, 107, 207, 307) is applied to the flat carrier (3, 103, 203, 303) in thick or thin film technology.

5. The adhesive closure part (201) according to any of Claims 1 to 4, **characterised in that** the electrical and/or electronic component (6, 106; 7, 107, 207, 307) is applied to another carrier (212) that is laminated onto the flat carrier (3, 103, 203, 303) of the adhesive closure part (1, 101, 201, 301).

6. The adhesive closure part (1, 101, 201, 301) according to any of Claims 1 to 5, **characterised in that** the circuit (5, 305) has electrical conductor strips (6, 106).

7. The adhesive closure part (1, 101, 201, 301) according to any of Claims 1 to 6, **characterised in that** the circuit (5, 305) has electrical and/or electronic sensors (306a, 306b).

8. The adhesive closure part (1, 101, 201, 301) according to any of Claims 1 to 7, **characterised in that** the electrical energy for operating the circuit (5, 305) can be coupled without contact into the circuit (5, 305) which has at least one receiving coil for this purpose by means of an electromagnetic field.

9. The adhesive closure part (1, 101, 201, 301) according to any of Claims 1 to 8, **characterised in that** the circuit (5, 305) has an energy storage device (318), in particular an electrochemical energy storage device (318) in thin or thick film technology.

10. The adhesive closure part (1, 101, 201, 301) according to any of Claims 1 to 9, **characterised in that** the carrier (3, 103, 203, 303) and/or the adhesive closure elements (2) are produced from a duroplastic, thermoplastic, polymer plastic or an acrylate plastic.

## Revendications

1. Partie (1, 101, 201, 301) de fermeture autoagrippante ayant une pluralité d'éléments (2) de fermeture autoagrippante, comme par exemple, des crochets, des têtes de champignon ou des boucles, la partie (1, 101, 201, 301) de fermeture autoagrippante ayant un support (3, 103, 203, 303) en nappe et les éléments (2) de la fermeture autoagrippante faisant saillie au moins d'une surface (4) du support (3, 103, 203, 303) et la partie (1, 101, 201, 301) de la fermeture autoagrippante ayant un circuit (5, 305) qui a un composant (7, 107, 207, 307) à semiconducteur intégré, **caractérisée en ce que** les éléments (2) de la fermeture autoagrippante sont en une matière plastique, **en ce que** le composant (7, 107, 207, 307) à semiconducteur intégré a une mémoire (17) électronique de données et **en ce que** les données mémorisées dans la mémoire (17) de données peuvent être déchiffrées sans contact et/ou peuvent être mémorisées sans contact dans la mémoire (17) de données.

2. Partie (1, 101, 201, 301) de fermeture autoagrippante suivant la revendication 1, **caractérisée en ce que** le composant (6, 106; 7, 107, 207, 307) électrique et/ou électronique est disposé sur, au-dessus et/ou dans le support (3, 103, 203, 303) en nappe.

3. Partie (1, 101, 201, 301) de fermeture autoagrippante suivant la revendication 1 ou 2, **caractérisée en ce que** le composant (6, 106, 7, 107, 207, 307) électrique et/ou électronique est intégré au support (3, 103, 203, 303) en nappe.

4. Partie (1, 101, 201, 301) de fermeture autoagrippante suivant l'une des revendications 1 à 3, **caractérisée en ce que** le composant (6, 106 ; 7, 107, 207, 307) électrique et/ou électronique est déposé suivant une technique en couche épaisse ou en couche mince sur le support (3, 103, 203, 303) en nappe.

5. Partie (1, 101, 201, 301) de fermeture autoagrippante suivant l'une des revendications 1 à 4, **caractérisée en ce que** le composant (6, 106 ; 7, 107, 207, 307) électrique et/ou électronique est déposé sur un autre support (212), qui est stratifié sur le support (3, 103, 203, 303) en nappe de la partie (1, 101, 201, 301) de la fermeture autoagrippante.

6. Partie (1, 101, 201, 301) de fermeture autoagrippante suivant l'une des revendications 1 à 5, **caractérisée en ce que** le circuit (5, 305) a des pistes (6, 106) conductrices de l'électricité.

7. Partie (1, 101, 201, 301) de fermeture autoagrippante suivant l'une des revendications 1 à 6, **caractérisée en ce que** le circuit (5, 305) a des capteurs (306a, 306b) électriques et/ou électroniques.

8. Partie (1, 101, 201, 301) de fermeture autoagrippante suivant l'une des revendications 1 à 7, **caractérisée en ce que** l'énergie électrique pour le fonctionnement du circuit (5, 305) peut être injectée par un champ électromagnétique sans contact dans le circuit (5, 305) qui a, à cet effet, au moins une bobine de réception.

9. Partie (1, 101, 201, 301) de fermeture autoagrippante suivant l'une des revendications 1 à 8, **caractérisée en ce que** le circuit (5, 305) a un accumulateur (318) d'énergie, notamment un accumulateur (318) d'énergie électrochimique, suivant une technique en couche mince et en couche épaisse.

10. Partie (1, 101, 201, 301) de fermeture autoagrippante suivant l'une des revendications 1 à 9, **caractérisée en ce que** le support (3, 103, 203, 303) et/ou les éléments (2) de la fermeture autoagrippante sont en une matière thermodurcissable, en une matière thermoplastique, en une matière plastique polymère ou en une matière plastique d'acrylate.
